# EUROPÄISCHE PATENTANMELDUNG

(11) **EP 1 548 222 A1**
(43) Veröffentlichungstag der Anmeldung: **29.06.2005**
(21) Anmeldenummer: 03029583.6
(22) Anmeldetag: 22.12.2003
(51) Int. Cl.: E06B 1/62

(54) **Profilleiste für den Anschluss einer Putzschicht oder Fliesenschicht an Bauteile**

(71) Anmelder: Malcher, Richard, 90522 Oberasbach (DE)
(72) Erfinder: Malcher, Richard, 90522 Oberasbach (DE)
(74) Vertreter: Zech, Stefan Markus Dipl.-Phys.

(57) **Zusammenfassung**

Die Erfindung betrifft eine Profilleiste (10) zur Anbindung eines Bauteils (11), insbesondere eines Fensterstockes (11) oder Türstockes (11), an eine auf eine Fläche (18) aufzubringende oder aufgebrachte Putzschicht (13) oder Fliesenschicht (14), umfassend
a) eine streifenförmige Basiswand (19) mit einem äußeren, der Fläche (18) abgewandten oder abzuwendenden Rand (28) und mit einer Vorderseite (22) und einer der Vorderseite (22) gegenüberliegenden Rückseite (23), wobei die Profilleiste (10) mit der Rückseite (23) ihrer Basiswand (19) an dem Bauteil (11) befestigt oder befestigbar ist, und
b) mehrere sich entlang der Basiswand (19) erstreckende und von der Vorderseite (22) der Basiswand (19) wegragende Schenkel (20, 21),
c) wobei ein erster Schenkel (20) mit einer Rückseite (49) zur Anlage an die Fläche (18) bestimmt ist oder an die Fläche (18) angelegt ist,
d) wobei ein zweiter Schenkel (21) mit Abstand und insbesondere parallel zum ersten Schenkel (20) angeordnet ist,
e) wobei eine streifenförmige Schutzlasche (42) über eine abbrechbare Materialbrücke (43) mit dem äußeren Rand (28) der Basiswand (19) oder dem zweiten Schenkel (21) verbunden ist,
f) wobei der erste Schenkel (20) zwischen seiner Rückseite (49) und einer der Rückseite (49) gegenüberliegenden Vorderseite (36) eine oder mehrere Durchbrechungen (34) aufweist.

## Beschreibung

Die Erfindung betrifft eine Profilleiste zur Anbindung eines Bauteils, insbesondere eines Fenster- oder Türstockes, an eine auf eine Fläche aufzubringende oder aufgebrachte Putz- oder Fliesenschicht.

Im Gebäudebau werden Fenster- und Türstöcke, d.h. fest mit dem Gebäude verbundenen Fenster- und Türrahmen, in entsprechende Wandöffnungen des Rohbaus eingesetzt und befestigt. In einer späteren Bauphase werden die Gebäude im Außenbereich und im Innenbereich verputzt. Dabei stößt der Putz direkt an Fenster- und Türstöcke an, ohne allerdings aufgrund der i.d.R. glatten Oberfläche dieser Bauteile mit dem Material dieser Bauteile, insbesondere Holz, Kunststoff oder Metall, eine gute Verbindung auszubilden.

Gleiches gilt für an Fenster- oder Türstöcke angrenzende Fliesenbeläge. In diesem Fall sind die Fliesen über Fliesenkleber und/oder Fugenmaterial mit den Fenster- oder Türstöcken verbunden, ohne eine gute Verbindung einzugehen.

Ferner können sich bereits beim Trocknen des Putzes bzw. des Fliesenklebers oder Fugenmaterials, aber auch aufgrund von Erschütterungen der Fenster- und Türstöcke, beispielsweise durch Öffnen und Schließen der Fenster bzw. Türen, Risse und Spalten zwischen Fenster- bzw. Türstock und der Putz- oder Fliesenschicht bilden.

In diese Risse und Spalten kann Feuchtigkeit eindringen, was auf Dauer die Fenster- und Türstöcke schädigt, aber auch die Putz- bzw. Fliesenschicht. Dies gilt insbesondere im Außenbereich der Gebäude, aber auch in Nassräumen im Gebäudeinnenbereich.

Als weiteres Problem kommt hinzu, dass beim Verputzen und beim Fliesenlegen Putzspritzer bzw. Fliesenkleber und Fugenmaterial die Fenster- und Türstöcke verschmutzen. Diese Materialien lassen sich i.d.R. nur schwer der gar nicht entfernen.

Eine aus DE 87 15 604 U1 bekannte Schutzleiste löst diese Probleme, soweit sie eine Putzschicht betreffen. Die FIG dieser Druckschrift zeigt eine Schutzleiste mit U-förmigem Querschnitt. Auf der Außenseite einer Mittelwand ist ein Klebeband angebracht, über das die Schutzleiste vor dem Verputzen an Fenster- bzw. Türstock angeklebt wird. Ferner ist in Verlängerung der Mittelwand und mit dieser über einen Kerbeinschnitt verbunden eine Schutzlasche vorgesehen, an die eine Schutzfolie zum Schutz der Fenster- bzw. Türelemente vor Verschmutzung angeklebt werden kann. Diese Schutzlasche wird nach dem Verputzen von Hand an dem Kerbeinschnitt abgebrochen und auf diese Weise die Schutzfolie entfernt.

Nachteilig bei dieser Schutzleiste ist, dass die Schenkel der Schutzleiste, insbesondere der an der zu verputzenden Wand anliegende Schenkel, relativ kurz ausgebildet sind. Dies führt zu Instabilitäten beim Abbrechen der Schutzlasche, insbesondere zum Kippen der Leiste. Dadurch können Beschädigungen im Putz, beispielsweise Risse entstehen. Dies gilt insbesondere, wenn der Putz noch nicht vollständig getrocknet ist. Allerdings kann der wandanliegende Schenkel auch nicht einfach länger ausgestaltet werden, da dieser Schenkel über seine gesamte Fläche die Anbindung des Putzes an der zu beschichtenden Wand verhindert, was bei zunehmender Größe des Schenkels ebenfalls zur Instabilität sowohl der Putzschicht als auch der Putzleiste führt.

Der vorliegenden Erfindung liegt somit die Aufgabe zugrunde, eine Profilleiste mit deutlich verbesserter Kippstabilität anzugeben.

Diese Aufgabe wird gemäß der Erfindung durch eine Profilleiste mit den Merkmalen des Patentanspruchs 1 gelöst. Vorteilhafte Ausgestaltungen und Weiterbildungen sind in den von Anspruch 1 abhängigen Ansprüchen angegeben.

Die Erfindung sieht gemäß Anspruch 1 eine Profilleiste zur Anbindung eines Bauteils, insbesondere eines Fenster- oder Türstockes, an eine auf eine Fläche aufzubringende oder aufgebrachte Putz- oder Fliesenschicht vor, umfassend
a) eine streifenförmige Basiswand mit einem äußeren, der Fläche abgewandten oder abzuwendenden Rand und mit einer Vorderseite und einer der Vorderseite gegenüberliegenden Rückseite, wobei die Profilleiste mit der Rückseite ihrer Basiswand an dem Bauteil befestigt oder befestigbar ist, und
b) mehrere sich entlang der Basiswand erstreckende und von der Vorderseite der Basiswand wegragende Schenkel,
c) wobei ein erster Schenkel mit einer Rückseite zur Anlage an die Fläche bestimmt ist oder an die Fläche angelegt ist,
d) wobei ein zweiter Schenkel mit Abstand und insbesondere parallel zum ersten Schenkel angeordnet ist,
e) wobei eine streifenförmige Schutzlasche über eine abbrechbare Materialbrücke mit dem äußeren Rand der Basiswand oder dem zweiten Schenkel verbunden ist,
f) wobei der erste Schenkel zwischen seiner Rückseite und einer der Rückseite gegenüberliegenden Vorderseite eine oder mehrere Durchbrechungen aufweist.

Die mit der Erfindung erzielten Vorteile bestehen insbesondere darin, dass der Putz bzw. der Fliesenkleber und/oder das Fugenmaterial den ersten Schenkel an den Durchbrechungen durchdringen kann und somit an diesen Stellen direkt an der Wand anhaftet. Damit wird der erste Schenkel auch über seine Durchbrechungen an der Wand befestigt, insbesondere nach dem Aushärten. Auf diese Weise wird die gesamte Profilleiste stabil verankert. Aufgrund dieser im Vergleich zum Stand der Technik größeren Kippstabilität der Profilleiste wird das Auftreten von Beschädigungen durch das Abbrechen der Schutzlasche, beispielsweise Risse im Putz bzw. im Fliesenkleber oder Fugenmaterial, vermieden. Ferner sorgt der direkte Kontakt des Putzes bzw. Fliesenklebers bzw. Fugenmaterials über die Durchbrechungen mit der Wand auch im Bereich des ersten Schenkels für eine stabile Ausbildung und Anbindung der Putz- bzw. Fliesenschicht an der Wand.

Eine vorteilhafte Weiterbildung der Profilleiste gemäß der Erfindung sieht vor, dass die Durchbrechungen des ersten Schenkels mindestens 40 %, vorzugsweise mindestens 50 %, der Fläche der Vorderseite des ersten Schenkels umfassen. Dadurch ist eine starke Durchdringung des ersten Schenkels mit Putz oder Fliesenkleber oder Fugenmaterial sichergestellt, was insgesamt zu einer besonders stabilen Anbringung der Profilleiste an der Wand führt und gleichzeitig die Putz- bzw. Fliesenschicht auch im Bereich des ersten Schenkels stabil an der Wand anbindet.

Eine besonders vorteilhafte Ausführungsform der Profilleiste gemäß der Erfindung sieht vor, dass der erste Schenkel einen sich entlang der Basiswand erstreckenden und an die Basiswand angrenzenden inneren Deckbereich ohne Durchbrechungen und einen an den inneren Deckbereich angrenzenden äußeren Haftbereich mit Durchbrechungen aufweist. Beim Einbau von Bauteilen wie Fenster- oder Türstock werden i.d.R. zwischen Bauteil und Gebäude Fugen ausgebildet, die mit Dämmstoffen, beispielsweise Polyurethanschaum, ausgefüllt werden. Bei Anbringung der Profilleiste an Fenster- oder Türstock werden diese schaumgefüllten Fugen durch die ersten Schenkel abgedeckt, und zwar durch den an die Basiswand angrenzenden inneren Bereich der ersten Schenkel. Da der Putz bzw. der Fliesenkleber oder das Fugenmaterial die Dämmstoffe (z.B. Polyurethanschaum) beschädigen können, beispielsweise aufgrund der alkalischen Eigenschaften des Putzes, sollte der erste Schenkel die Fuge zwischen Fenster- bzw. Türstock und Gebäude daher wirksam abdecken. Genau dies wird durch die oben beschriebene Ausbildung, nämlich in diesem inneren Deckbereich des ersten Schenkels keine Durchbrechungen vorzusehen und damit einen direkten Kontakt zwischen Dämmstoffen und Putz bzw. Fliesenkleber oder Fugenmaterial zu verhindern, erreicht. Auf diese Weise ergibt sich eine saubere Abtrennung zwischen den Dämmstoffen und Alkalimaterialien (z.B. Putz). Dies hat außerdem den Vorteil, dass keine Kältebrücke zwischen diesen Stoffen bzw. Materialien ausgebildet wird.

Eine zweckmäßige und besonders praxistaugliche Ausführungsform hierzu sieht vor, dass die Höhe des Deckbereichs über der Basiswand zwischen 5 mm und 20 mm, insbesondere zwischen 5 mm und 12 mm, vorzugsweise bei etwa 7 mm liegt und/oder das Verhältnis der Fläche des inneren Deckbereichs an der Vorderseite des ersten Schenkels zur Fläche des äußeren Haftbereichs einschließlich der Durchbrechungen an der Vorderseite des ersten Schenkels zwischen 1 : 3 und 1 : 4 liegt, vorzugsweise bei etwa 1 : 3,5.

Gemäß einer weiteren Ausführungsform ist vorgesehen, dass die Durchbrechungen des ersten Schenkels mindestens 50 %, vorzugsweise mindestens 60 %, der Fläche des äußeren Haftbereichs einschließlich der Durchbrechungen an der Vorderseite des ersten Schenkels umfassen.

Gemäß einer bevorzugten Ausführungsform weisen die Durchbrechungen des ersten Schenkels eine im Wesentlichen dreieckige Grundform auf. Ferner kann vorgesehen sein, dass das Dreieck der Grundform der Durchbrechungen ein gleichseitiges oder gleichschenkliges Dreieck ist. Von Vorteil ist auch, die Dreieckspitzen abgerundet auszubilden.

Eine Weiterbildung zur dreieckigen Grundform sieht alternativ oder additiv hierzu vor, die Durchbrechungen entlang des ersten Schenkels derart aneinanderzureihen, dass abwechselnd eine der Basiswand zugewandte Dreiecksseite und eine der Basiswand abgewandte Dreiecksseite im Wesentlichen parallel zur Basiswand verläuft. Diese Ausgestaltung hat sich in der Praxis besonders bewährt. Sie ermöglicht ein gutes Eindringen und Füllen der Durchbrechungen mit Putz bzw. Fliesenkleber oder Fugenmaterial, insbesondere beim Abziehen der Materialien, und gewährleistet damit eine gute Verankerung und Anbindung der Putz- bzw. Fliesenschicht an Profilleiste und/oder Gebäudewand.

Selbstverständlich können die Durchbrechungen auch eine andere Basisform aufweisen, beispielsweise eine Kreis- oder Halbkreisform oder eine im Wesentlichen rechteckige Form.

Die Durchbrechungen im ersten Schenkel lassen sich beispielsweise erzeugen durch Ausstanzen aus dem Vollmaterial. Besonders vorteilhaft ist hier die Verwendung eines rotierenden Stanzwerkzeugs, das an der Mantelfläche eine rotierbaren Zylinders spezielle Stanzstempel aufweist, deren Profil der gewünschten Außenform der Durchbrechungen entspricht. Der Zylinder dieses Stanzwerkzeugs wird über das Vollmaterial gerollt und ermöglicht somit eine kontinuierliche Fertigung einer Profilleiste mit Durchbrechungen.

Gemäß einer vorteilhaften Weiterbildung der Profilleiste gemäß der Erfindung ist der erste Schenkel und/oder der zweite Schenkel fest mit der Basiswand verbunden. Dies trägt erheblich zur Stabilität der Profilleiste bei. Insbesondere sorgt es für eine Torsionssteifigkeit der Profilleiste im Übergangsbereich zwischen der Basiswand und den Schenkeln.

Ferner kann vorgesehen sein, dass erster Schenkel und/oder zweiter Schenkel mit der Basiswand im Wesentlichen einen 90°-Winkel einschließen.

Eine bevorzugte Ausführungsform der Profilleiste gemäß der Erfindung sieht vor, dass der erste Schenkel eine größere Höhe über der Basiswand aufweist als der zweite Schenkel.

Gemäß einem zweckmäßigen Ausführungsbeispiel beträgt die Höhe des ersten Schenkels über der Basiswand mindestens 20 mm, insbesondere mindestens 30 mm, und/oder die Höhe des zweiten Schenkels über der Basiswand liegt zwischen 2 mm und 20 mm, insbesondere zwischen 2 mm und 10 mm, insbesondere bei etwa 5 mm.

Eine weitere Ausgestaltung sieht vor, dass der erste Schenkel am oder nahe einem dem äußeren Rand gegenüberliegenden inneren Rand der Basiswand an der Basiswand angebracht ist und/oder der zweite Schenkel am oder nahe dem äußeren Rand der Basiswand an der Basiswand angebracht ist. Bei Kombination dieser Merkmale mit einem 90°-Winkel zwischen den Schenkeln und der Basiswand bilden die Basiswand und erster und zweiter Schenkel somit im Querschnitt ein U-Profil, ggf. allerdings mit unterschiedlicher Schenkellänge.

Gemäß einer besonders zweckmäßigen Weiterbildung weisen die Basiswand und/oder einer oder mehrere der Schenkel Rillen und/oder eine oder mehrere Hinterschneidungen auf. Dadurch entstehen geeignete Verankerungsmöglichkeiten für den Putz bzw. den Fliesenkleber oder das Fugenmaterial in der Profilleiste, was eine gute und stabile Verbindung zwischen den Komponenten ermöglicht.

Eine vorteilhafte Weiterbildung der Profilleiste gemäß der Erfindung sieht vor, dass an der Rückseite der Basiswand zur Befestigung der Profilleiste an dem Bauteil, d.h. beispielsweise dem Fenster- oder Türstock, ein diffusionsfähiges, zumindest auf einer Seite, vorzugsweise beidseitig mit einer Klebeschicht, insbesondere einem Klebeband, versehenes Schaumstoffband, insbesondere aus einem hochkomprimierten Schaumstoffacryl, vorzugsweise mit einer Dichte von etwa 70 kg/m³, befestigt ist.

Dieses Schaumstoffband verhindert bzw. dämpft zumindest die Übertragung von Erschütterungen, die beispielsweise durch Öffnen und Schließen von Fenster bzw. Tür an Fenster- bzw. Türstock auftreten, auf die Profilleiste und damit auf die Putz- bzw. Fliesenschicht. Dadurch werden Beschädigungen dieser Schichten, beispielsweise Rißbildung, verhindert. Ferner gleicht das Schaumstoffband gegebenenfalls auftretende Ausdehnungsunterschiede zwischen Bauteil und/oder Profilleiste und/oder Putz- bzw. Fliesenschicht aus. Durch das Schaumstoffband ergibt sich somit eine Scherfestigkeit bis zu einer Scherung von etwa 3 mm bis 5 mm auf einer Länge von 1 m.

Die Klebeschicht ermöglicht das einfache und exakte Anbringen der Profilleiste an Fenster- bzw. Türstock. Die Diffusionsfähigkeit lässt gegebenenfalls in den Baumaterialien vorhandene Feuchtigkeit nach außen dringen, ermöglicht somit die Trocknung und verhindert auf diese Weise Feuchtigkeitsschäden, beispielsweise im Bereich der mit Polyurethanschaum gefüllten Fuge zwischen Fenster- bzw. Türstock und Gebäude.

Eine besonders für die Verwendung im Außenbereich zweckmäßige Weiterbildung der Erfindung sieht vor, dass an der Rückseite der Basiswand ein sich entlang der Basiswand erstreckender und von der Rückseite wegragender Schenkel als Wetterschutzvorsatz vorgesehen ist. Dieser Wettschutzvorsatz verhindert oder reduziert zumindest das Eindringen von Feuchtigkeit in die Fuge zwischen Basiswand der Profilleiste und Fenster- bzw. Türstock. Zweckmäßigerweise kann dabei vorgesehen sein, dass die Höhe des oben angesprochenen Schaumstoffbandes über der Basiswand größer ist als die Höhe des Wetterschutzvorsatzes über der Basiswand, insbesondere zwischen 0,2 mm und 0,5 mm, vorzugsweise etwa 0,4 mm größer. Bei Montage der Profilleiste an das Bauteil wird dadurch ein schmaler Spalt zwischen Wetterschutzvorsatz und Bauteil ausgebildet, insbesondere mit einem Durchmesser zwischen 0,2 mm und 0,5 mm, vorzugsweise von etwa 0,4 mm. Dieser Spalt ermöglich zum einen die Diffusion zwischen Innen- und Außenraum und verhindert damit Kondenswasserbildung im Innenraum, zum anderen kann in diesen Spalt ein Deckblatt eingesteckt werden. Dieses Deckblatt ermöglicht die problemlose Nachbearbeitung der Putz- bzw. Fliesenschicht, beispielsweise Wartungsarbeiten, Streichen oder Verfugen, da die Bauteile, z. B. Fenster- oder Türstöcke, sich durch das Deckblatt vor Verschmutzungen schützen lassen.

Bei einer weiteren Ausführungsform der Profilleiste gemäß der Erfindung ist an der Rückseite und/oder an der Vorderseite des ersten Schenkels ein grobmaschiges, insbesondere gitterförmig ausgebildetes, Gewebe, vorzugsweise im Wesentlichen aus Glasfaser, befestigt. Der Putz bzw. Fliesenkleber oder das Fugenmaterial durchdringt die Maschen dieses Gewebes. Auf diese Weise wird die Bindung der Profilleiste an die Wand nochmals verstärkt. Diese Ausführung ist insbesondere bei verhältnismäßig geringer Höhe des ersten Schenkels über der Basisplatte hilfreich. Generell lassen sich allerdings gemäß den obigen Darlegungen auch ohne ein derartiges Gewebe stabile Verbindungen ausbilden. Ergänzend sei angemerkt, dass sich das Gewebe besonders gut an der oben beschriebenen Ausführungsform des ersten Schenkels mit abwechselnd aneinandergereihten dreieckigen Durchbrechungen befestigen lässt.

Gemäß einem Ausführungsbeispiel der Erfindung weisen die Basiswand und/oder die Schenkel im Wesentlichen eine Stärke von 1,0 mm bis 2,0 mm, insbesondere von etwa 1,5 mm auf. Diese Stärke sorgt für eine ausreichend stabile Ausbildung der Profilleiste, insbesondere für angemessene Kippstabilität und Torsionssteifigkeit.

Eine besonders praxistaugliche Weiterbildung der Profilleiste gemäß der Erfindung sieht vor, dass an der Schutzlasche mindestens eine mit einem oder mehreren Abdeckstreifen versehene Klebeschicht, insbesondere mindestens ein Klebeband, zur Anbringung einer Schutzfolie vorgesehen ist. Diese Schutzfolie kann den gesamten Fenster- bzw. Türbereich abdecken und verhindert somit eine Verschmutzung dieser Bauteile und Komponenten beim Anbringen der Putz- bzw. Fliesenschicht. Im Anschluss an diese Arbeiten wird die Schutzlasche von der Profilleiste von Hand abgebrochen, wodurch sich die mit der Schutzlasche verbundene Schutzfolie problemlos entfernen lässt.

Vorteilhafterweise ist die abbrechbare Materialbrücke so ausgestaltet, dass nach dem Abbrechen der Schutzlasche keine oder nahezu keine Abrisskante an der Basiswand oder dem zweiten Schenkel oder dem Wetterschutzvorsatz zurückbleibt.

Zweckmäßig ist ferner, wenn de Profilleiste im Wesentlichen aus einem gegen ultraviolette Strahlung und/oder gegen alkalische Umgebungsbedingungen resistenten, insbesondere farbstabilen, Material besteht. Um Überstreichbarkeit der Profilleiste zu ermöglichen, sollte die Profilleiste ferner im Wesentlichen aus einem farbaufnehmenden Material besteht.

Gemäß einer Ausführungsvariante sollte die Profilleiste in einem auch nach endgültiger Aufbringung der Putz- bzw. Fliesenschicht sichtbaren Bereich schlagzäh und/oder nicht elastisch ausgebildet sein. Dies verhindert oder reduziert Beschädigungen in diesem Bereich, insbesondere optische Beeinträchtigungen durch Schrammen oder Kratzer.

Gemäß einer Ausführungsform besteht die Profilleiste im Wesentlichen aus Kunststoff, insbesondere Polyvinylchlorid, vorzugsweise schlagzähem Polyvinylchlorid, oder Polyethylen oder Polypropylen oder Polystyrol oder Polyurethan. In diesem Fall lassen sich die Profilleisten beispielsweise im Extrusionsverfahren herstellen. Es ist aber auch denkbar, die Profilleisten aus Metall herzustellen.

Ein erstes Ausführungsbeispiel der Profilleiste gemäß der Erfindung sieht vor, dass die Profilleiste als Anputzleiste ausgebildet ist, insbesondere mit einem Abstand zwischen der Rückseite des ersten Schenkels und einer der Vorderseite des ersten Schenkels abgewandten Außenseite des zweiten Schenkels zwischen 5 mm und 13 mm, vorzugsweise von etwa 6 mm oder etwa 9 mm oder etwa 12 mm. Unter Anputzleiste ist dabei zu verstehen, dass sich die Leiste für Spachtelmassen aus allen Putzbereichen und/oder für Spachtelmassen von Wärmedämmsystemen eignet.

Ein zweites Ausführungsbeispiel sieht vor, dass die Profilleiste als Fliesenabschlussprofilleiste ausgebildet ist, insbesondere mit einem Abstand zwischen der Rückseite des ersten Schenkels und einer der Vorderseite des ersten Schenkels abgewandten Außenseite des zweiten Schenkels von etwa 6 mm oder 8 mm oder 10 mm zur Aufbringung von Fliesenschichten entsprechender Stärke.

Insgesamt wird somit eine Profilleiste mit universellen Einsatzmöglichkeiten geschaffen, insbesondere eine Profilleiste mit hoher Torsionsfestigkeit und Bewegungsaufnahme.

Die Erfindung wird nachstehend auch hinsichtlich weiterer Merkmale und Vorteile anhand der Beschreibung von Ausführungsbeispielen und unter Bezugnahme auf die beiliegenden Zeichnungen näher erläutert. Es zeigen
- FIG 1: schematisch eine dreidimensionale Darstellung eines Ausführungsbeispiels der Profilleiste gemäß der Erfindung,
- FIG 2: schematisch eine weitere Ausführungsform der Profilleiste gemäß der Erfindung in einer dreidimensionalen Darstellung,
- FIG 3: schematisch in einer dreidimensionalen Darstellung die Profilleiste nach FIG 1 im montierten Zustand an einem Bauteil, mit einer aufgebrachten Putzschicht, und
- FIG 4: schematisch in einer dreidimensionalen Darstellung die Profilleiste nach FIG 1 im montierten Zustand an einem Bauteil, mit einer aufgebrachten Fliesenschicht.

In FIG 1 bis FIG 4 sind die Bezugszeichen für einander entsprechende Teile, Komponenten und Bereiche identisch. FIG 1 zeigt schematisch eine dreidimensionale Darstellung einer Profilleiste 10 gemäß der Erfindung. FIG 3 und FIG 4 zeigen die Profilleiste 10 gemäß FIG 1 im montierten Zustand an einem Bauteil 11, beispielsweise einem Fenster- oder Türstock, einem Holzbalken oder dergleichen, und an einer Oberfläche 18 einer Gebäudewand 12. Das Bauteil 11 ist in einer Öffnung 15 der Gebäudewand 12 befestigt, wobei zwischen Gebäudewand 12 und Bauteil 11 eine Fuge 16 ausgebildet ist, die mit ausgehärtetem Polyurethanschaum 17 ausgefüllt ist. Statt um eine Gebäudewand 12 kann es sich dabei auch um eine andere Gebäudekomponente, beispielsweise eine Decke oder einen Boden handeln.

Auf die Oberfläche 18 der Gebäudewand 12 und auch teilweise auf die Profilleiste 10 ist in FIG 3 eine Putzschicht 13 und in FIG 4 eine Fliesenschicht 14 aufgebracht. Putzschicht 13 bzw. Fliesenschicht 14 sind jeweils nur teilweise dargestellt, um die von diesen Schichten 13, 14 teilweise verdeckten Bereiche der Profilleiste 10 erkennbar zu machen. Die Putzschicht 13 in FIG 3 benötigt keine weiteren Materialien zur Anbringung, die Fliesenschicht 14 in FIG 4 hingegen umfasst Fliesen 32, Fliesenkleber 30 und Fugenmaterial 31, wobei der Fliesenkleber 30 zur Anbindung der Fliesen 32 an die Oberfläche 18 der Gebäudewand 12 und das Fugenmaterial 31 zum Verfüllen von um die Fliesen 32 herum ausgebildeten Fugen 33 dient.

Die Profilleiste 10 in FIG 1 umfasst eine Basiswand 19. Mit der Basiswand 19 fest verbunden sind ein erster Schenkel 20 und ein zweiter Schenkel 21. Erster Schenkel 20 und zweiter Schenkel 21 sind an einer Vorderseite 22 der Basiswand 19 angeordnet und zueinander parallel ausgerichtet. Erster Schenkel 20 und zweiter Schenkel 21 sind fest, d.h. insbesondere kippstabil, mit der Basiswand 19 verbunden und bilden jeweils mit der Basiswand 19 einen 90°-Winkel.

An einer der Vorderseite 22 gegenüberliegenden Rückseite 23 der Basiswand 19 ist ein Schaumstoffband 24 angebracht, vorzugsweise über ein doppelseitiges Klebeband (nicht dargestellt). An einer der Basiswand 19 abgewandten Seite des Schaumstoffbandes 24 ist eine Klebeschicht bzw. ein Klebeband 25 mit einem Abdeckstreifen 26 angebracht. Zur Befestigung der Profilleiste 10 an dem Bauteil 11 wird der Abdeckstreifen 26 vom Klebeband 25 abgezogen und die Profilleiste 10 an das Bauteil 11 angedrückt. Die Profilleiste 10 im am Bauteil 11 befestigten Zustand ist in FIG 3 und FIG 4 dargestellt. Die Befestigung der Profilleiste 10 am Bauteil 11 über ein Klebeband 25 ermöglicht ein sicheres und einfaches Positionieren der Profilleiste 10.

Das Schaumstoffband 24 ist diffusionsfähig ausgebildet. Dadurch kann gegebenenfalls in der Fuge 16 zwischen Bauteil 11 und Gebäudewand 12, insbesondere im Polyurethanschaum 17, noch vorhandene Restfeuchtigkeit über das Schaumstoffband 24 austreten (vgl. FIG 3 und FIG 4).

Die Basiswand 19 umfasst einen im montierten Zustand der Oberfläche 18 der Gebäudewand 12 abgewandten äußeren Rand 28 und einen dem äußeren Rand 28 gegenüberliegenden inneren Rand 29. An der Rückseite 23 der Basiswand 19 der Profileiste 10, nahe bzw. an dem äußeren Rand 28 der Basiswand 19, ist ein als Schenkel ausgebildeter Wetterschutzvorsatz 27 angeordnet. Der Wetterschutzvorsatz 27 ist fest mit der Basiswand 19 verbunden und bildet mit der Basiswand 19 einen 90°-Winkel. Der Wetterschutzvorsatz 27 deckt im montierten Zustand das Schaumstoffband 24 nahezu vollständig nach außen hin ab (siehe FIG 3 und FIG 4) und verhindert oder reduziert dadurch das Eindringen von Feuchtigkeit in den aufgrund der Dicke des Schaumstoffbandes 24 zwischen Bauteil 11 und Profilleiste 10 ausgebildeten Spalt, wodurch eine Beschädigung des Schaumstoffband 24 mit seinen Klebeschichten durch äußere Einflüsse, wie z.B. Witterung, UV-Strahlung, etc., weitestgehend verhindert wird.

In FIG 3 und FIG 4 ist erkennbar, dass zwischen dem Wetterschutzvorsatz 27 und dem Bauteil 11 im montierten Zustand der Profilleiste 10 ein schmaler Spalt 51 verbleibt. Dieser Spalt ermöglich das Einklemmen einer Schutzabdeckung, beispielsweise eines Deckblattes und verhindert damit das Verschmutzen des Bauteils bei nachfolgenden Arbeiten, beispielsweise bei Maler-, Putz- oder Verfugungsarbeiten. Insbesondere lassen sich dadurch jederzeit, d.h. auch nach Fertigstellung der Putz- bzw. Fliesenschicht, auf einfache Weise und verschmutzungsfrei Wartungsarbeiten, beispielsweise Ausbesserungsarbeiten, oder andere Nacharbeiten ausführen.

Der erste Schenkel 20 ist in FIG 1, FIG 3 und FIG 4 am oder nahe dem inneren Rand 29 der Basiswand 19 mit der Basiswand 19 verbunden. Der erste Schenkel 20 weist eine im montierten Zustand der Profilleiste 10 der Oberfläche 18 der Gebäudewand 12 abgewandte Vorderseite 36 und eine dieser Vorderseite 36 gegenüberliegende Rückseite 49 auf. Die Höhe des ersten Schenkels 20 über der Basiswand 19 ist etwa zwei- bis dreimal so groß wie die Breite der Basiswand 29 zwischen ihrem äußerem Rand 28 und ihrem inneren Rand 29. Der erste Schenkel 20 weist mehrere Durchbrechungen 34 auf. Diese Durchbrechungen 34 haben eine dreieckige Grundform mit abgerundeten Ecken 35. Die Fläche der gesamten Durchbrechungen 34 nimmt mehr als 40 % der Fläche einer Seite, beispielsweise der Vorderseite 36 oder der Rückseite 49, des ersten Schenkels 20 ein (die Darstellung ist diesbezüglich nur schematisch und nicht maßstabsgetreu). Die Durchbrechungen 34 sind hintereinander entlang des ersten Schenkels 20, d.h. in Längsrichtung der Profilleiste 10, aneinander gereiht. Dabei wechseln die dreieckigen Grundformen der Durchbrechungen 34 sich derart ab, dass abwechselnd eine der Basiswand 19 zugewandte Dreiecksseite 38 und eine der Basiswand abgewandte Dreiecksseite 39 parallel zur Basiswand 19 verläuft.

Die Durchbrechungen 34 werden bei Aufbringung der Putzschicht 13 oder Fliesenschicht 14 von Putz bzw. Fliesenkleber 30 und/oder Fugenmaterial 31 durchdrungen. Nach dem Aushärten dieser Materialien wird somit über die Durchbrechungen 34 ein wesentlicher Beitrag zur Anbindung der Profilleiste 10 an der Gebäudewand 12 erreicht, wodurch der erste Schenkel 20 und über die feste Verbindung zur Basiswand 19 auch die gesamte Profilleiste 10 stabil an der Gebäudewand 12 angebracht sind. Die Durchbrechungen 34 ermöglichen damit im Gegensatz zum Stand der Technik die Ausbildung eines relativ hoch über die Basiswand 19 hinausragenden ersten Schenkels 20. Derartig hohe erste Schenkel 20 würden ohne Durchbrechungen 34 aufgrund der fehlenden Anbindung an die Gebäudewand 12 über die Durchbrechungen 34 Instabilitäten mit sich bringen, was beispielsweise zu Rissen in der Putzschicht 13 oder Fliesenschicht 14 führen kann.

Die Durchbrechungen 34 sind alle nur innerhalb eines äußeren Haftbereichs 50 im ersten Schenkel 20 angeordnet, so dass entlang der Basiswand 19, d.h. in Längsrichtung der Profilleiste 10, und an die Basiswand 19 angrenzend ein innerer Bereich 37 des ersten Schenkels 20 frei von Durchbrechungen 34 bleibt. In diesem inneren Bereich 37 besteht der erste Schenkel 20 somit komplett aus Material. Aus FIG 3 und FIG 4 ist die Funktion dieses inneren Bereichs 37 des ersten Schenkels 20 als innerer Deckbereich 37 ersichtlich: Im montierten Zustand der Profilleiste 10 überdeckt der innere Deckbereich 37 die Fuge 16 zwischen Bauteil 11 und Gebäudewand 12 und damit den hierin eingebrachten Polyurethanschaum 17. Dadurch wird verhindert, dass Putz beim Verputzen, d.h. Ausbilden der Putzschicht 13, oder Fliesenkleber 30 und/oder Fugenmaterial 31 beim Ausbilden der Fliesenschicht 14 in direkten Kontakt mit dem Polyurethanschaum 17 kommt und diesen dadurch schädigt, beispielsweise aufgrund alkalischer Eigenschaften.

Die Fläche der gesamten Durchbrechungen 34 nimmt mehr als 50 % der Fläche des äußeren Haftbereichs 50 an einer Seite, beispielsweise der Vorderseite 36 oder der Rückseite 49, des ersten Schenkels 20 ein (die Darstellung ist diesbezüglich nur schematisch und nicht maßstabsgetreu). Das Flächenverhältnis zwischen innerem Deckbereich 37 und äußerem Haftbereich 50 (einschließlich der Fläche der Durchbrechungen 34) liegt an der Vorderseite 36 des ersten Schenkels 20 bei etwa 1 : 3,2.

Der zweite Schenkel 21 ist in FIG 1, FIG 3 und FIG 4 am oder nahe dem äußeren Rand 28 der Basiswand 19 mit der Basiswand 19 verbunden. Die Höhe des zweiten Schenkels 21 über der Basiswand 19 ist kleiner als die Breite der Basiswand 19 zwischen ihrem äußerem Rand 28 und ihrem inneren Rand 29. Die Höhe des zweiten Schenkels 21 über der Basiswand 19 beträgt ferner lediglich etwa 1/5 der Höhe des ersten Schenkels 20 über der Basiswand 19. Der zweite Schenkel 21 weist eine Hinterschneidung 40 auf. Diese Hinterschneidung 40 bildet eine geeignete Verankerungsmöglichkeiten für den Putz der Putzschicht 13 bzw. den Fliesenkleber 30 oder das Fugenmaterial 31 der Fliesenschicht 14 in der Profilleiste 10, was eine gute und stabile Verbindung zwischen diesen Materialien und der Profilleiste 10 ermöglicht. Aus gleichem Grund sind am ersten Schenkel 20 auch Rillen 41 ausgebildet. Derartige Rillen 41 können auch an dem zweitem Schenkel 21 und an der Basiswand 19 ausgebildet sein.

In FIG 1 ist weiter zu erkennen, dass an den äußeren Rand 28 der Basiswand 19, etwa in Verlängerung der Rückseite 23 der Basiswand 19, eine Schutzlasche 42 angeordnet ist. Diese Schutzlasche 42 ist über eine abbrechbare Materialbrücke 43 mit dem äußeren Rand 28 der Basiswand 19 verbunden. Unter Abbrechbarkeit bei der Materialbrücke 43 ist dabei zu verstehen, dass die Schutzlasche 42 durch eine (ggf. mehrfache) Knickbewegung der Schutzlasche 42 relativ zur Basiswand 19 von Hand an der Materialbrücke 43 von der Basiswand 19 abbricht. In FIG 3 und FIG 4 ist die Schutzlasche 42 nicht mehr zu sehen, d.h. sie wurde bereits an der Materialbrücke 43 von der Basiswand 19 der Profilleiste 10 abgebrochen. Selbstverständlich kann die Schutzleiste auch am zweiten Schenkel 21 oder am Wetterschutzversatz 27 über eine abbrechbare Materialbrücke angebracht sein.

Die Schutzlasche 42 ist im Wesentlichen parallel zur Basiswand 19 orientiert. Die Schutzlasche 42 weist damit analog zur Basiswand 19 eine Vorderseite 44 und eine Rückseite 45 auf. An der Vorderseite 44 der Schutzlasche 42 ist ein Klebeband 46 mit einem Abdeckstreifen 47 befestigt, insbesondere angeklebt. Nach dem Anbringen der Profilleiste 10 an dem Bauteil 11 wird der Abdeckstreifen 47 vom Klebeband 46 entfernt und an diesem Klebeband 46 eine Schutzfolie (nicht dargestellt) befestigt, die das Bauteil 11 abdeckt und dadurch eine Verschmutzung und/oder Beschädigung des Bauteils 11 beim Aufbringen der Putzschicht 13 oder Fliesenschicht 14 verhindert. Diese Schutzfolie wird anschließend zusammen mit der Schutzlasche 42 durch Abknicken der Schutzlasche 42 entfernt.

FIG 2 zeigt schematisch eine weitere Ausführungsform der Profilleiste 10 gemäß der Erfindung, ebenfalls in einer dreidimensionalen Darstellung. Diese Ausführungsform entspricht im Grundsatz der Ausführungsform gemäß FIG 1. Der einzige Unterschied besteht darin, dass die Profilleiste 10 in FIG 2 zusätzlich ein Gewebe 48 umfasst, und zwar ein grobmaschiges, gitterförmig ausgebildetes Gewebe 48. Dieses Gewebe 48 besteht im Wesentlichen aus Glasfaser. Das Gewebe 48 ist an der Rückseite 49 des ersten Schenkels 20 befestigt. Das Gewebe 48 könnte aber auch an der Vorderseite 36 des ersten Schenkels 20 befestigt sein. Das Gewebe 48 wird bei Aufbringung der Putzschicht 13 oder Fliesenschicht 14 von Putz bzw. Fliesenkleber 30 und/oder Fugenmaterial 31 durchdrungen. Nach dem Aushärten dieser Materialien wird somit über das Gewebe 48 eine zusätzliche Anbindung der Profilleiste 10 an der Gebäudewand erreicht, wodurch eine weitere Verbesserung der Stabilität der Profilleiste 10, insbesondere bei relativ kurzem ersten Schenkel 20, erreicht wird.

### Bezugszeichenliste

- 10: Profilleiste
- 11: Bauteil, Fenster- oder Türstock, Holzbalken
- 12: Gebäudewand
- 13: Putzschicht
- 14: Fliesenschicht
- 15: Öffnung der Gebäudewand 12
- 16: Fuge
- 17: Polyurethanschaum
- 18: Oberfläche der Gebäudewand 12
- 19: Basiswand
- 20: erster Schenkel
- 21: zweiter Schenkel
- 22: Vorderseite der Basiswand
- 23: Rückseite der Basiswand
- 24: Schaumstoffband
- 25: Klebeband
- 26: Abdeckstreifen
- 27: Wetterschutzvorsatz, Schenkel
- 28: äußerer Rand der Basiswand 19
- 29: innerer Rand der Basiswand 19
- 30: Fliesenkleber
- 31: Fugenmaterial
- 32: Fliesen
- 33: Fugen um Fliesen 32
- 34: Durchbrechungen
- 35: Ecken bzw. Spitzen der Durchbrechungen 34
- 36: Vorderseite des ersten Schenkels 20
- 37: innerer Deckbereich des ersten Schenkels 20
- 38, 39: Dreiecksseiten
- 40: Hinterschneidung des zweiten Schenkels 21
- 41: Rillen
- 42: Schutzlasche
- 43: abbrechbare Materialbrücke
- 44: Vorderseite der Schutzlasche 42
- 45: Rückseite der Schutzlasche 42
- 46: Klebeband
- 47: Abdeckstreifen
- 48: Gewebe
- 49: Rückseite des ersten Schenkels 20
- 50: äußerer Haftbereich des ersten Schenkels 20
- 51: Spalt

## Patentansprüche

1. Profilleiste (10) zur Anbindung eines Bauteils (11), insbesondere eines Fensterstockes (11) oder Türstockes (11), an eine auf eine Fläche (18) aufzubringende oder aufgebrachte Putzschicht (13) oder Fliesenschicht (14), umfassend
a) eine streifenförmige Basiswand (19) mit einem äußeren, der Fläche (18) abgewandten oder abzuwendenden Rand (28) und mit einer Vorderseite (22) und einer der Vorderseite (22) gegenüberliegenden Rückseite (23), wobei die Profilleiste (10) mit der Rückseite (23) ihrer Basiswand (19) an dem Bauteil (11) befestigt oder befestigbar ist, und
b) mehrere sich entlang der Basiswand (19) erstreckende und von der Vorderseite (22) der Basiswand (19) wegragende Schenkel (20, 21),
c) wobei ein erster Schenkel (20) mit einer Rückseite (49) zur Anlage an die Fläche (18) bestimmt ist oder an die Fläche (18) angelegt ist,
d) wobei ein zweiter Schenkel (21) mit Abstand und insbesondere parallel zum ersten Schenkel (20) angeordnet ist,
e) wobei eine streifenförmige Schutzlasche (42) über eine abbrechbare Materialbrücke (43) mit dem äußeren Rand (28) der Basiswand (19) oder dem zweiten Schenkel (21) verbunden ist,
f) wobei der erste Schenkel (20) zwischen seiner Rückseite (49) und einer der Rückseite (49) gegenüberliegenden Vorderseite (36) eine oder mehrere Durchbrechungen (34) aufweist.

2. Profilleiste nach Anspruch 1, bei der die Durchbrechungen (34) des ersten Schenkels (20) mindestens 40 %, vorzugsweise mindestens 50 %, der Fläche der Vorderseite (36) des ersten Schenkels (20) umfassen.

3. Profilleiste nach einem der vorhergehenden Ansprüche, bei der der erste Schenkel (20) einen sich entlang der Basiswand (19) erstreckenden und an die Basiswand (19) angrenzenden inneren Deckbereich (37) ohne Durchbrechungen (34) und einen an den inneren Deckbereich (37) angrenzenden äußeren Haftbereich (50) mit Durchbrechungen (34) aufweist.

4. Profilleiste nach Anspruch 3, bei der die Höhe des Deckbereichs (37) über der Basiswand (19) zwischen 5 mm und 20 mm, insbesondere zwischen 5 mm und 12 mm, vorzugsweise bei etwa 7 mm liegt und/oder das Verhältnis der Fläche des inneren Deckbereichs (37) an der Vorderseite (36) des ersten Schenkels (20) zur Fläche des äußeren Haftbereichs (50) einschließlich der Durchbrechungen (34) an der Vorderseite (36) des ersten Schenkels (20) zwischen 1 : 3 und 1 : 4 liegt, vorzugsweise bei etwa 1 : 3,5.

5. Profilleiste nach Anspruch 3 oder 4, bei der die Durchbrechungen (34) des ersten Schenkels (20) mindestens 50 %, vorzugsweise mindestens 60 %, der Fläche des äußeren Haftbereichs (50) einschließlich der Durchbrechungen (34) an der Vorderseite (36) des ersten Schenkels (20) umfassen.

6. Profilleiste nach einem der vorhergehenden Ansprüche, bei der die Durchbrechungen (34) des ersten Schenkels (20) als Grundform im Wesentlichen ein Dreieck aufweisen, insbesondere ein gleichseitiges oder gleichschenkliges Dreieck und/oder ein Dreieck mit abgerundeten Spitzen (35).

7. Profilleiste nach Anspruch 6, bei der die Durchbrechungen (34) entlang des ersten Schenkels (20) derart aneinander gereiht sind, dass abwechselnd eine der Basiswand (19) zugewandte Dreiecksseite (38) und eine der Basiswand (19) abgewandte Dreiecksseite (39) im Wesentlichen parallel zur Basiswand verläuft.

8. Profilleiste nach einem der vorhergehenden Ansprüche, bei der der erste Schenkel (20) und/oder der zweite Schenkel (21) fest mit der Basiswand (19) verbunden ist bzw. sind.

9. Profilleiste nach einem der vorhergehenden Ansprüche, bei der der erste Schenkel (20) eine größere Höhe über der Basisplatte (19) aufweist als der zweite Schenkel (21) und/oder die Höhe des ersten Schenkels (20) über der Basiswand (19) mindestens 20 mm, insbesondere mindestens 30 mm, beträgt und/oder die Höhe des zweiten Schenkels (21) über der Basiswand (19) zwischen 2 mm und 20 mm, insbesondere zwischen 2 mm und 10 mm, insbesondere bei etwa 5 mm liegt.

10. Profilleiste nach einem der vorhergehenden Ansprüche, bei der der erste Schenkel (20) am oder nahe einem dem äußeren Rand (28) gegenüberliegenden inneren Rand (29) der Basiswand (19) an der Basiswand (19) angebracht ist und/oder der zweite Schenkel (21) am oder nahe dem äußeren Rand (28) der Basiswand (19) an der Basiswand (19) angebracht ist.

11. Profilleiste nach einem der vorhergehenden Ansprüche, bei der die Basiswand (19) und/oder einer oder mehrere der Schenkel (20, 21) Rillen (41) und/oder eine oder mehrere Hinterschneidungen (40) aufweisen.

12. Profilleiste nach einem der vorhergehenden Ansprüche, bei der an der Rückseite (23) der Basiswand (19) zur Befestigung der Profilleiste (10) an dem Bauteil (11) ein diffusionsfähiges, zumindest auf einer Seite, vorzugsweise beidseitig mit einer Klebeschicht, insbesondere einem Klebeband (25), versehenes Schaumstoffband (24), insbesondere aus einem hochkomprimierten Schaumstoffacryl, vorzugsweise mit einer Dichte von etwa 70 kg/m³, befestigt ist.

13. Profilleiste nach einem der vorhergehenden Ansprüche, bei der an der Rückseite (23) der Basiswand (19) ein sich entlang der Basiswand (19) erstreckender und von der Rückseite (23) wegragender Schenkel (27) als Wetterschutzvorsatz (27) vorgesehen ist.

14. Profilleiste nach Anspruch 12 und Anspruch 13, bei der die Höhe des Schaumstoffbandes (24) über der Basiswand (19) größer ist als die Höhe des Wetterschutzvorsatzes (27) über der Basiswand (17), insbesondere zwischen 0,2 mm und 0,5 mm, vorzugsweise etwa 0,4 mm größer.

15. Profilleiste nach einem der vorhergehenden Ansprüche, bei der an der Rückseite (49) und/oder an der Vorderseite (36) des ersten Schenkels (20) ein grobmaschiges, insbesondere gitterförmig ausgebildetes, Gewebe (48), vorzugsweise im Wesentlichen aus Glasfaser, befestigt ist.

16. Profilleiste nach einem der vorhergehenden Ansprüche, bei der die Basiswand (19) und/oder die Schenkel (20, 21) im Wesentlichen eine Stärke von 1,0 mm bis 2,0 mm, insbesondere von etwa 1,5 mm aufweisen.
